# FASCICULE DE BREVET EUROPEEN

(11) **EP 0 466 885 B1**
(45) Date de publication et mention de la délivrance du brevet: **24.05.1995**
(21) Numéro de dépôt: 91903411.6
(22) Date de dépôt: 01.02.1991
(51) Int. Cl.: B65H 45/103

(54) **DISPOSITIF POUR LE PLIAGE EN ZIG-ZAG D'UNE BANDE**
VORRICHTUNG ZUM ZICKZACK FALTEN EINER BAHN
DEVICE FOR ZIGZAG FOLDING OF A CONTINUOUS TAPE

(30) Priorité: 08.02.1990 FR 9001847
(43) Date de publication de la demande: 22.01.1992
(73) Titulaire: Ets. J. Cheynet et ses fils, F-43240 Saint-Just-Malmont (FR)
(72) Inventeur: CHEYNET, René, F-43240 Saint-Just-Malmont (FR)
(74) Mandataire: Dupuis, François
(86) Numéro de dépôt international: FR9100063
(87) Numéro de publication internationale: WO9112194

(56) Documents cités:
- EP-A- 0 062 753
- EP-A- 0 360 712
- DE-C- 1 141 610

## Description

L' invention se rattache au secteur technique des machines et matériels de conditionnement de bandes flexibles en matériau textile du type rubans et produits similaires.

Il est tout d'abord rappelé que les rubans et bandes textiles sont conditionnés en emballages et sont présentés avec une alternance de plis en zig zag.

Pour ce faire, on prévoit un dispositif comprenant un entablement agencé avec une zone arrière recevant des moyens de distribution de la bande fabriquée, une zone centrale agencée avec une fente transversale autorisant le déplacement alternatif d'un couple de galets entre lesquels est guidée la bande, les galets étant disposés sur un chariot animé par des moyens de commande d'un mouvement transversal alternatif en regard de la fente précitée et autorisant à la sortie des galets la mise en pli du ruban, ledit entablement présentant une zone avant autorisant la réception et l'évacuation des parties de ruban plié en continu et leur évacuation vers la zone de conditionnement. Il est en outre prévu des moyens de poussée des parties de bandes ou rubans pliées.

Dans une mise en oeuvre particulière, le déposant de la présente demande a proposé un dispositif perfectionné comprenant deux particularités définies dans le brevet français n° 88,12709 et EP-A-0 360 712 faisant partie de l'état de la technique en sens de l'Article 54(3) CBE.

La première consiste à rendre positif alternativement chacun des galets en respectant le sens de défilement de la bande quel que soit le sens de déplacement du chariot. A cet effet, les galets sont sollicités en mouvement par des roues libres montées en opposition.

La seconde particularité consiste à agir par des moyens contre les brins de la partie de bande en regard à la sortie du couple de galets en assurant une mise en pression et en tension alternée de chacune des demi-parties de bandes venant d'être exécutée pour maintenir à la verticale les parties de bandes pliées. Les moyens précités sont du type à courroies.

Dans le cadre de l'exploitation du brevet précité qui s'avère tout à fait satisfaisante pour la majorité des bandes et rubans traités, on s'est aperçu que certains types de rubans avaient tendance à se déplier , ces rubans ayant une certaine "nervosité", c'est-à-dire tendance à se détendre et ainsi constituer une gêne à la mise en oeuvre du conditionnement. Il était donc nécessaire d'améliorer le dispositif pour la rendre apte à répondre à ce problème.

En outre, en l'état de conception des galets, les dispositifs utilisés présentaient certaines limites dans les conditions de traitement des bandes ou rubans avec une largeur limitée.

Un premier but recherché selon l'invention était donc d'améliorer les dispositifs existants en permettant une adaptation rapide des galets quelles que soient les dimensions an largeur des bandes ou rubans traités.

Un autre but recherché selon l'invention était de pouvoir utiliser le dispositif pour le pliage en zig zag de bandes ou rubans quelles que soient leurs types de constitution et leurs applications.

Un autre but recherché selon l'invention était d'améliorer les dispositifs existant par l'utilisation de moyens complémentaires modulaires à montage et démontage rapide avec une très large capacité d'adaptation en remplissant les conditions de tenue des rubans ou bandes en vue d'un conditionnement parfait.

Ces buts et d'autres encore ressortiront bien de la suite de la description.

Selon une première caractéristique, le dispositif est remarquable en ce qu'il comprend un entablement avec une zone arrière et des moyens de distribution de la bande préfabriquée, une zone centrale agencée avec une fente transversale autorisant le déplacement alternatif d'un couple de galets entre lesquels est guidée la bande, lesdits galets étant disposés sur un chariot animé par des moyens de commande d'un mouvement transversal alternatif en regard de la fente précitée et autorisant ainsi à la sortie des galets la mise en pli d'un ruban, et d'une zone avant autorisant la réception et l'évacuation des parties de ruban plié en continu et leur évacuation vers la zone de conditionnement, le dispositif comprenant, en outre, des moyens de poussée sous forme de courroies des parties de rubans pliées; les galets du dispositif sont montés sur des axes de liaison et de guidage dont les extrémités inférieures sont fixées à une structure support associées au chariot, lesdits galets sont constitués par une succession alternée d'ensemble modulaires de disques et de poulies réceptrices de câbles, une pluralité de câbles définissant une ou des courroies de poussée des parties de bandes et de rubans, une première extrémité des câbles étant fixée sur des moyens d'attache décalés angulairement par rapport au plan des galets, lesdits câbles étant parallèles et horizontaux, le nombre des disques et poulies étant fonction de la largeur de la bande du ruban à mettre en plis, chaque poulie étant montée libre en rotation indépendante du sans de rotation des galets.

Selon une autre caractéristique, le dispositif est remarquable en ce que chaque disque présente sur sa périphérie une couronne en matériau souple, l'ensemble des disques et couronnes montées définissant une génératrice commune verticale, et en ce que lesdites poulies sont de diamètre plus réduit que le disque et couronne associées, les câbles se situant à l'intérieur du volume de chaque galet, et en ce que les galets sont ainsi montés pour permettre le seul passage de la bande ou ruban à mettre en plis.

Selon une autre caractéristique, le dispositif est remarquable en ce que les axes de liaison et de guidage sont agencés à leur base avec un épaulement inférieur autorisant le centrage et l'appui des éléments successifs constituant chaque galet.

Ces caractéristiques et d'autres encore ressortiront bien de la suite de la description.

Pour fixer l'objet de l'invention illustrée d'une manière non limitative aux figures des dessins où :
- La figure 1 est une vue an perspective illustrant le dispositif selon l'invention positionné sur un entablement.
- La figure 2 est une vue de dessus selon la figure 1.
- La figure 3 est une vue en coupe longitudinale selon la ligne 3-3 de la figure 2.
- La figure 4 est une vue selon la ligne 4-4 de la figure 3.
- La figure 5 est une vue partielle et en coupe illustrant la tambour d'enroulement et d'attache des moyens presseurs et de poussée du ruban ou bande.
- La figure 6 est une vue partielle à grande échelle et en perspective illustrant la passage du ruban ou bande entre deux galets d'entrainement selon l'invention.
- La figure 7 est une vue partielle à grande échelle et en perspective illustrant l'utilisation d'un moyen spécifique pour faciliter la mise en forme et tenue du ruban ou bande en vue de son conditionnement.
- La figure 8 est une vue en coupe partielle d'un tambour.
- Les figures 9 et 10 sont des vues de dessus montrant la mise en oeuvre du conditionnement du ruban ou bande en utilisant le moyen spécifique illustré figure 7.
- La figure 11 est une vue partielle montrant un montage mécanique possible et non limitatif des galets.

Afin de rendre plus concret l'objet de l'invention, on le décrit maintenant d'une manière non limitative illustrée aux figures des dessins.

Le dispositif selon l'invention vise à assurer le pliage en zig-zag de bandes flexibles notamment en matériau textile, et des rubans en particulier selon une mise en continu automatique. Le dispositif est positionné de manière connue sur un entablement (1) présentant successivement une zone et des moyens (2) de distribution de la bande ou ruban en provenance d'un rouleau sur lequel la bande a été enroulée lors de la fabrication, ou en vrac selon les modalités préalables de cette fabrication. Le moyen (2) comprend de manière non limitative un guide de renvoi et de présentation de la bande vers les galets (4) et (5) d'acheminement de celle-ci.

La partie centrale ou sensiblement d'entablement est agencée avec une fente (3) transversale autorisant le déplacement alternatif d'un couple de galets (4) et (5), montés en rotation opposée et entre lesquels est guidée l'extrémité de la bande ou ruban R, qui est ensuite mis en plis en zig zag.

Les moyens moteurs autorisant le déplacement transversal du chariot support (7) du couple de galets (4 et 5) sont disposés dans la partie inférieure de l'entablement et protégés par des plaques de protection, tandis que les galets se trouvent dans le plan supérieur de l'entablement.

Afin d'assurer ledit mouvement, le chariot est associé par sa partie inférieure à des moyens de commande appropriés connus et pouvant, par exemple, et non limitativement, être constitués par un système de bielles ou manivelles commandés par un moteur, assurant le mouvement de va et vient précité, ainsi qu'il apparait de manière schématique figure 3 ; ces moyens étaient décrits dans le brevet français précité.

L'amplitude de déplacement du chariot est réglable de manière connue et est fonction de la longueur des plis de bandes ou rubans à obtenir.

Suite au mouvement alterné du chariot support, la bande pliée est alors acheminée sur la partie avant de l'entablement en étant guidée longitudinalement par des profilés (6) fixés de toute manière appropriée. Ainsi au fur et à mesure du pliage de la bande, celle-ci est acheminée vers l'avant de l'entablement et tombe dans un emballage ou conditionnement prévu à cet effet et non illustré.

Les galets (4) (5) sont animés d'un mouvement en rotation sur eux-mêmes selon le sens de déplacement du chariot. Dans une première mise en oeuvre spécifique non limitative décrite dans le brevet français n° 88,12709, les galets (4,5) sont rendus positifs alternativement quelque soit le sens de déplacement du chariot et ce par des moyens du type roues libres (8,9) associées au montage desdits galets.

Par ailleurs et de manière connue, le dispositif comprend une courroie agissant pendant la mise en forme de plis de bandes ou rubans alternativement selon la position du chariot et donc des galets (4,5) sur les parties de bandes ou rubans précités. Cette action consiste dans l'exercice d'une pression et d'une poussée temporaire contre la partie du ruban mise en pli et accompagnant le sens de défilement du chariot.

Il convient dès lors d'exposer les caractéristiques de l'invention en se rapportant aux figures des dessins.

La dispositif est tout d'abord remarquable par la conception nouvelle des galets (4 et 5) qui peuvent être entrainés positivement à l'aide de roues libres selon la brevet n° 88,12709 ou de toute autre manière.

Ainsi, les galets référencés dans leur ensemble par (4, 5) sont montés sur des axes (10) ou tiges de liaison et de guidage dont les extrémités inférieures sont fixées par des moyens appropriés à la structure support (11) référencée dans son ensemble, associée au chariot (7). Ces moyens de liaison sont par exemple ceux décrits dans la brevet français précité, ou autres.

L'originalité des galets réside en ce qu'il sont constitués par une succession alternée de disques (12) et de poulies (13) réceptrices de câbles (14), une pluralité de poulies engendre une pluralité de câbles (14) dont l'ensemble constitue la ou les courroies (15) de poussée des parties de bandes ou rubans. Ainsi qu'il apparait par exemple à la figure 4, les axes ou tiges de liaison (10) présentent à leur base épaulement inférieur (10.1) autorisant le centrage et l'appui de l'un des éléments constitutifs des galets et par exemple une poulie.

Ensuite à la manière d'un jeu de construction, les disques et poulies sont montées alternativement sur l'axe avec des moyens mécaniques du type rondelles (16) ou équivallent, pour permettre l'indépendance du mouvement des poulies an égard des disques. Ainsi qu'il apparait aux dessins les disques reçoivent à leur périphérie une couronne (17) en matériau souple et adhérent. Tous les disques et couronnes associés définissent une génératrice commune verticale et lorsque les deux galets (4, 5) sont ainsi montés, ils ne permettent le passage que de la bande ou ruban qui est entrainé par leur mouvement en rotation. Les poulies (13) sont de diamètre plus réduit que les disques (12) et couronnes associées de telle sorte que les câbles (14) se situent à l'intérieur du volume de chaque galet.

Le montage sur les axes (10) des éléments modulaires constituant les galets peut s'effectuer par tous moyens mécaniques connus tout an conservant le même concept de réalisation. On a par exemple illustré figure 11 une mise en oeuvre possible de montage. On utilise par exemple deux couples de bagues (18-19) qui sont montées alternativement sur les axes ou tiges de liaison (10). Cas bagues (18-19) sont agencées et épaulées pour recevoir au moins une couronne (17) en matériau souple et au moins une poulie (13) d'entrainement des câbles.

Dans la mise en oeuvre illustrée non limitativement figure 11, la première bague (18) présente plusieurs parties étagées (18.1-18.2-18.3-18.4) recevant respectivement une première couronne (17), une poulie (13), une seconde couronne (17) puis présentant une portée d'espacement et d'appui de la seconde bague (19). Cette dernière est agencée et profilée avec des parties étagées (19.1-19.2-19.3) pour autoriser le positionnement successif d'une première poulie (13), d'une couronne (17) et d'une seconde poulie (13). Chaque galet (4-5) est ainsi constitué avec le montage successif et alterné de bagues (18-19) dont la nombre est fonction de la largeur du ruban entrainé. Les poulies sont montées libres en rotation, tandis que les disques 12 et couronnes associées (17) sont entrainés selon la sens de rotation des galets (4-5) en fonction de la position du chariot. Chaque axe ou tige de liaison (10) reçoit à son extrémité supérieure une bague entretoise (20) sur laquelle est disposée et fixée une plaque horizontale profilée de liaison (21) assurant le maintien des galets (4,5) et leur fixation. La plaque de liaison (21) reçoit en outre dans un plan arrière deux tiges (22-23) disposées verticalement pour permettre le passage et guidage de la bande ou ruban en vue de son introduction entre les galets (4-5).

En étroite relation avec le montage des galets précités, on obtient une multiplication des brins de câbles constituant et définissant ensemble la courroie (15) de poussée de la bande ou ruban. Les différents câbles sont enroulés sur les poulies dans des plans étagés successifs en étant parallèles et horizontaux. On obtient ainsi dans l'exemple illustré non limitativement 5 brins (14.1-14.2-14.3-14.4-14.5). Ces brins sont fixés à leurs extrémités à une attache (24) (25) à des hauteurs successives pour conserver leur parallélisme et horizontalité. A cet effet, les attaches (24-25) sont disposées du côté de sortie de la bande ou ruban coté mise en plis et conditionnement, en étant décalés angulairement vers l'avant par rapport au plan de la génératrice externe des deux galets (4-5). Les deux attaches (24-25) comprennent une base (24.1-25.1) de fixation sur l'entablement, éventuellement règlable en position pour adapter le degré d'angulation des parties de courroies en fonction des besoins. Chaque base (24.1-25.1) se prolonge verticalement par un bloc parallélipipédique (24.2-25.2) ou d'autres formes agencé notamment avec une pluralité de conduits (24.3.-25.3) autorisant l'engagement des câbles. Des moyens (26) sont associés à chaque conduit pour saisir, maintenir et serrer en position chaque câble en leur conférant une tenue parfaite en position. Chaque bloc peut être agencé avec un nombre important de conduits pour correspondre au nombre de brins de câbles définissant la ou les courroies de poussée en fonction de la largeur du ruban ou bande traité.

Lesdits brins de câbles peuvent définir dans leur continuité une seule et même courroie ou alors deux courroies identiques telles qu'illustrées aux dessins.

Dans la première réalisation possible non illustrée, les différents brins de câbles qui sont guidés par les galets (4,5) sont orientés et contournent des barres de renvoi disposées dans la partie arrière de l'entablement de la manière décrite dans le brevet n° 88,12709.

Dans la réalisation illustrée aux dessins, les brins de câbles définissent deux courroies identiques et montées en opposition, lesdites courroies étant fixées à l'une de leurs extrémités aux attaches (24-25) précitées et à l'autre extrémité respectivement à un tambour d'enroulement (27) fixés dans la partie arrière de l'entablement après avoir été renvoyées par les galets (4,5). Chaque tambour est monté avec une capacité de rotation dans les deux sens en fonction du sens de déplacement du chariot. Les tambours présentent un aspect lisse sur leur périphérie ou éventuellement cannelé, rainuré ou autres pour le guidage des brins de cables. En outre, chaque tambour est agencé avec une zone d'attache et de fixation (27.1) des secondes extrémités des câbles.

On a représenté aux figures 9 et 10 le fonctionnement du dispositif, dans le cas de l'utilisation de deux courroies (15) avec une alternance de situation. On procède simultanément à l'enroulement de l'une des courroies et au déroulement de l'autre courroie sur leur tambour respectif, selon la position du chariot.

Ainsi selon ce premier aménagement de l'invention, on peut donc obtenir une adaptation du dispositif à la largeur du ruban travaillé d'une part et d'autre part un effet de poussée règlable des parties de ruban ou bandes pliées.

Cette première caractéristique permet en outre de conférer au dispositif selon l'invention d'autres avantages par l'utilisation d'un moyen complémentaire de conception simple mais répondant au problème posé pour certains types de bandes ou rubans ayant une certaine "nervosité", c'est-à-dire ayant tendance à se détendre et ne pas rester dans la forme pliée souhaitée.

Pour ce faire, il est utilisé un moyen complémentaire (28) qui est fixé sur la partie avant de l'entablement devant las galets et avantageusement dans le prolongement des blocs d'attache (24-25).

Plus spécifiquement, ce moyen (28) est réalisé sous la forme d'une barre de grande longueur en étant disposée entre les blocs d'attache précités. Cette barre de section carrée par exemple est montée en surélévation par rapport à l'entablement. Par exemple, la barre est engagée par chacune de ses extrémités sur une tige filetée (29) ou moyens similaires fixés dans une ouverture (30) aménagée à cet effet dans l'entablement. Ladite barre est en appui sur une rondelle (30) à l'encontre d'un moyen élastique de rappel (31) tel qu'un ressort à boudin monté sur chaque tige. Des moyens de blocage et serrage (32) du type contre écrou viennent s'ajuster en position sur chaque tige, en ayant une capacité de réglage de la hauteur de surélévation de la barre par rapport à l'entablement. La barre est ajustée à l'horizontal. La hauteur de surélévation est établie en fonction de la largeur du ruban ou bande plié pour permettre à la sortie des galets (4,5) l'introduction de la partie du ruban mis en plis sous la barre et son évacuation vers la zone d'évacuation. Ainsi lorsque le chariot est déplacé latéralement selon la course maximum préétablie en fonction de la longueur des plis, les brins de cables de la partie de courroie déroulée viennent en appui et contact dans la même plan de la barre précitée ou les brins de cables inférieurs peuvent être partiellement engagés sous la barre.

Selon une originalité intéressante qui peut être utilisée pour certains types de rubans ou bandes, la barre est agencée pour recevoir un doigt (33-34) vertical disposé intérieurement et près de la zone de fixation de celle-ci. Le doigt établi sous forme de tige traverse la barre et constitue par sa partie inférieure un moyen de renvoi intérieur des brins de câbles. Ces derniers pénètrent alors plus profondémment sous la barre lors du mouvement correspondant du chariot provoquant ainsi par poussée l'introduction des parties de rubans ou bandes pliées. Ces dernières sont alors maintenues par la pression d'appui de la barre et poussées par les brins de câbles. Ainsi lorsque le chariot se déplace en sens inverse les parties de courroies situées sous la barre se retirent et le ruban est toujours maintenu.

Dans le cycle suivant, lorsque la nouvelle partie de ruban sera introduite sous la barre, elle provoquera la poussée de la précédente qui ne pourra plus alors se détendre selon le phénomène qui était rencontré précédemment. La position du doigt (33-34) sur la barre peut être adaptée en fonction des dimensions des longueurs de rubans ou bandes pliés.

Les avantages ressortent bien de l'invention. On souligne la simplicité du dispositif, sa facilité de montage, son aspect modulable en fonction des caractéristiques des rubans ou bandes traités. En outre sa mise en oeuvre est simple, son montage rapide et on souligne sa parfaite adaptation à tous types de rubans, et bandes.

## Revendications

1. Dispositif perfectionné pour le pliage en zig zag d'une bande ou ruban en matériau flexible amenée en continu, du type comprenant un entablement (1) avec une zone arrière et des moyens (2) de distribution de la bande préfabriquée, une zone centrale agencée avec une fente (3) transversale autorisant le déplacement alternatif d'un couple de galets (4) (5) entre lesquels est guidée la bande, lesdits galets étant disposés sur un chariot (7) animé par des moyens de commande d'un mouvement transversal alternatif en regard de la fente précitée et autorisant ainsi la sortie des galets (4) et (5) la mise en pli d'un ruban, et d'une zone avant autorisant la réception et l'évacuation des parties de ruban plié en continu et leur évacuation vers la zone de conditionnement, le dispositif comprenant, en outre, des moyens de poussée sous forme de courroies des parties de rubans pliées; les galets (4,5) étant montés sur des axes (10) de liaison et de guidage dont les extrémités inférieures sont fixées à une structure support associées au chariot, lesdits galets étant constitués par une succession alternée d'ensemble modulaires de disques (12) et de poulies (13) réceptrices de câbles (14), une pluralité de câbles définissant une ou des courroies (15) de poussée des parties de bandes et de rubans, une première extrémité des câble étant fixée sur des moyens d'attache (24-25) décalés angulairement par rapport au plan des galets (4-5), lesdits câbles étant parallèles et horizontaux, le nombre des disques et poulies étant fonction de la largeur de la bande du ruban à mettre en plis, chaque poulie étant montée libre en rotation indépendante du sens de rotation des galets.

2. Dispositif selon la revendication 1, caractérisé en ce que chaque disque (12) présente sur sa périphérie une couronne (17) en matériau souple, l'ensemble des disques et couronnes montées définissant une génératrice commune verticale, et en ce que lesdites poulies (13) sont de diamètre plus réduit que le disque et couronne associées, les câbles se situant à l'intérieur du volume de chaque galet, et en ce que les galets sont ainsi montés pour permettre le seul passage de la bande ou ruban à mettre en plis.

3. Dispositif selon l'une quelconque des revendications 1 et 2, caractérisé en ce que les axes (10) de liaison et de guidage sont agencés à leur base avec un épaulement inférieur (10,1) autorisant le centrage et l'appui des éléments successifs constituant chaque galet.

4. Dispositif selon la revendication 3, caractérisé en ce que le montage des disques (12) et couronnes associées et des poulies s'effectue par empilement avec des moyens intermédiaires type rondelles (16) assurant l'indépendance en rotation des poulies par rapport aux disques et couronnes et des galets en général.

5. Dispositif selon la revendication 3 caractérisé en ce que chaque galet est conçu à partir de l'agencement et montage de couples de bagues (18-19) montés alternativement sur les axes (10), chaque bague recevant au moins une couronne en matériau souple (17) et au moins une poulie (13) d'entrainement des câbles.

6. Dispositif selon la revendication 5 caractérisé en ce que la première bague (18) présente plusieurs parties étagées (18.1-18.2-18.3-18.4) recevant une première couronne (17) avec poulie (13), une seconde couronne (17), et une portée d'espacement et d'appui de la seconde bague (19), ladite seconde bague étant agencée et profilée avec des parties étagées (19.1-19.2-19.3) autorisant le positionnement successif d'une première poulie (13), d'une couronne (17) et d'un seconde poulie (13).

7. Dispositif selon la revendication 1 caractérisé en ce que les moyens d'attache (24-25) comprennent une base (24.1-25.1) de fixation sur l'entablement, règlable en position, se prolongeant par un bloc (24.2-25.2) agencé avec une pluralité de conduits (24.3-25.3) autorisant l'engagement des câbles, des moyens (26) étant associés à chaque conduit pour saisir, maintenir et serrer en position châque câble.

8. Dispositif selon la revendication 1 caractérisé en ce que les câbles (14) définissent dans leur continuité une seule et même courroie et sont guidés par les galets (4-5) puis orientés vers des barres de renvoi disposés dans la partie arrière de l'entablement.

9. Dispositif selon la revendication 1 caractérisé en ce que les câbles (14) définissent deux courroies identiques montées en opposition, lesdites courroies étant fixées à leur seconde extrémité sur des tambours d'enroulement (27) fixés dans la partie arrière de l'entablement.

10. Dispositif selon la revendication 1 caractérisé en ce qu'il comprend un moyen complémentaire (28) fixé sur la partie avant de l'entablement devant les galets (4-5) et un prolongement intérieur des moyens d'attache (24-25), ledit moyen (28) étant une barre montée horizontalement en surélévation règlable en hauteur par rapport ci sur l'entablement, en fonction de la largeur du ruban ou bande devant être mise en plis pour permettre à la sortie des galets l'introduction de la partie de ruban ou bande mise en plis sous ladite barre et son evacuation, les brins de câbles de la partie de courroie déroulée venant en appui et contact dans le même plan de ladite barre, les brins inférieurs de la courroie pouvant être engagés partiellement sur celle-ci en fonction des manoeuvres effectuées.

11. Dispositif selon la revendication 10, caractérisé en ce que la barre (28) est engagée par chacune de ses extrémités sur une tige filetée (29) avec une ouverture (30) aménagée sur l'entablement, ladite barre étant an appui à l'encontre d'un moyen élastique de rappel (31), des moyens de blocage (32) assurant la mise en position règlable de la barre.

12. Dispositif selon la revendication 10 caractérisé en ce que la barre (28) est agencée pour recevoir un doigt (33-34) vertical étant disposé intérieurement et près de la zone de fixation de la barre, ledit doigt étant règlable en position et constituant un moyen de renvoi intérieur des brins de câbles (14) afin d'assurer un engagement des brins de câbles plus profondémment sous la barre pour provoquer par poussée l'introduction des parties de rubans ou bandes pliées.

## Claims

1. Improved device to concertina fold a strip or ribbon of continuously fed flexible material, of the type including a table (1) with a rear area and means (2) to dispense the preproduced strip, a central area arranged with a transversal slot (3) enabling the reciprocating movement of a pair of rollers (4) (5) between which the strip is guided, the said rollers being arranged on a slide (7) urged by control means providing a reciprocating transversal movement in front of the aforementioned slot and thereby enabling, at the outlet of rollers (4) and (5), the folding of a ribbon, and a front area enabling the take up and discharge of the parts of ribbon continuously folded and their discharge to the packaging area, the device including, in addition, pushing means for the folded parts of ribbons, in the form of belts, the rollers (4,5) being mounted on connection and guide shafts (10) whose lower ends are fixed to a support structure associated to the slide, the said rollers being made up of an alternate series of modular sets of disks (12) and cable (14) take up pulleys (13), a plurality of cables defining one or more belts (15) pushing parts of strips and ribbons, one first end of the cables being fixed to fastening means (24-25) angularly offset with respect to the plane of the rollers (4-5), the said cables being parallel and horizontal, the number of disks and pulleys depending on the width of the strip of ribbon to be folded, each pulley being mounted to rotate freely independent of the rotation direction of the rollers.

2. Device according to claim 1, wherein the periphery of each disk (12) has a ring (17) made of a flexible material, the set of disks and rings mounted defining a common, vertical generating line, and wherein the said pulleys (13) have a smaller diameter than the associated disk and ring, the cables being located inside the volume of each roller, and wherein the rollers are thereby mounted to only allow the strip or ribbon to be folded to pass.

3. Device according to any one of claims 1 and 2, wherein the base of the connection and guide shafts (10) are arranged with a lower step (10.1) enabling the centering and support of the successive parts making up each roller.

4. Device according to claim 3, wherein the associated disks (12) and rings and pulleys are assembled by stacking with intermediate means of the washer (16) type ensuring the independent rotation of the pulleys with respect to the disks and rings and rollers in general.

5. Device according to claim 3 wherein each roller is designed from the arrangement and assembly of pairs of bushes (18-19) alternatively mounted on shafts (10), each bush taking at least one ring made of flexible material (17) and at least one cable drive pulley (13).

6. Device according to claim 5 wherein the first bush (18) has several steps (18.1-18.2-18.3-18.4) taking a first ring (17) with pulley (13), a second ring (17) and a spacing and bearing surface of the second bush (19), the said second bush being arranged and profiled with stepped parts (19.1-19.2-19.3) allowing the successive positioning of a first pulley (13), a ring (17) and a second pulley (13).

7. Device according to claim 1 wherein the fastening means (24-25) include a base (24.1-25.2) for fixing onto the table, adjustable in position, extended by a block (24.2-25.2)arranged with a plurality of conduits (24.3-25.3) allowing the insertion of the cables, means (26) being associated at each conduit to grip, hold and clamp each cable into position.

8. Device according to claim 1 wherein the cables (14) define in their continuity one in the same belt and are guided by rollers (4-5) then directed to return bars arranged in the rear part of the table.

9. Device according to claim 1 wherein the cables (14) define two identical belts mounted in opposition, the said belts being fixed at their second end to winding drums (27) fixed in the rear part of the table.

10. Device according to claim 1 wherein it includes an additional means (28) fixed to the front part of the table in front of the rollers (4-5) and an inner extension of the fastening means (24-25), the said means (28) being a bar horizontally mounted in elevation, adjustable in height with respect to the table according to the width of the ribbon or strip to be folded to allow, at the outlet of the rollers, the folded part of ribbon or strip to be introduced under the said bar and its discharge, the lengths of cables of the unwound part of belt being applied against and coming into contact in the same plane as the said bar, the lower lengths of the belt capable of being partially engaged onto it according to the operations executed.

11. Device according to claim 10, wherein the bar (28) is inserted by each end onto a threaded rod (29) with an opening (30) made out on the table, the said bar being applied against an elastic return means (31), locking means (32) ensuring the adjustable positioning of the bar.

12. Device according to claim 10 wherein the bar (28) is arranged to take a vertical finger (33-34) being arranged inside and close to the fixing area of the bar, the said finger being adjustable in position and making up a means for the inside return of the lengths of cables (14) in order to ensure deeper insertion of the lengths of cables under the bar to provoke the introduction of the folded parts of ribbons or strips by pushing.

## Patentansprüche

1. Optimierte Vorrichtung für das Zickzack-Falten eines kontinuierlich zugeführten Streifens oder Bandes aus biegsamem Material, in der Ausführungsart mit einer tischartigen Tragkonstruktion (1) mit einer hinteren Zone und Mitteln (2) für die Zuleitung des vorgefertigten Streifens, einer mittleren Zone mit einem Querschlitz (3) für das abwechselnde Verschieben eines Paares von Rollen (4) (5), zwischen denen der Streifen geführt wird, welche Rollen auf einem Schlitten (7) angeordnet sind, der durch Antriebsmittel in eine abwechselnde Querbewegung gegenüber dem vorgenannten Schlitz versetzt wird und dadurch am Auslauf der Rollen (4) und (5) das Falten eines Bandes ermöglicht, und mit einer vorderen Zone für die Aufnahme und Abfuhr der Partien von kontinuierlich gefaltetem Band und ihre Abfuhr in Richtung der Verpackungszone, wobei die Vorrichtung außerdem Schubmittel in Form von Riemen für die Partien gefalteten Bandes umfaßt und wobei die Rollen (4, 5) an Verbindungs- und Führungsachsen angebracht sind, deren untere Enden an einer dem Schlitten zugeordneten Tragstruktur befestigt sind und die genannten Rollen aus abwechselnd aufeinanderfolgenden modularen Einheiten aus Scheiben (12) und Seilscheiben (13) bestehen, welche letztere zur Aufnahme von Seilen (14) dienen, wobei eine Vielzahl von Seilen einen oder mehrere Riemen (15) für das Schieben der Partien von Streifen und Bändern bilden und das eine Ende der Seile an in bezug auf die Ebene der Rollen (4, 5) winklig versetzten Befestigungsmitteln (24, 25) befestigt ist, wobei die genannten Seile Parallel und waagerecht sind und die Anzahl der Scheiben und Seilscheiben von der Breite des zu faltenden Streifens oder Bandes abhängig ist und jede Seilscheibe frei und unabhängig von der Rehrichtung der Rollen drehbar gelagert ist.

2. Vorrichtung nach Anspruch 1, dadurch gekennzeichnet, daß jede Scheibe (12) an ihrem Umfang einen Kranz (17) aus weichem Material aufweist, wobei die Gesamtheit der montierten Scheiben und Kränze auf einer gemeinsamen senkrechten Mantellinie liegen, und daß die genannten Seilscheiben (13) einen kleineren Durchmesser besitzen als die Scheibe zusammen mit dem Kranz, wobei sich die Seile jeweils innerhalb des Volumens der Rolle befinden, und daß die Rollen so angebracht sind, daß sie nur den Durchlauf des zu faltenden Streifens oder Bandes ermöglichen.

3. Vorrichtung nach Anspruch 1 oder 2, dadurch gekennzeichnet, daß die Verbindungs- und Führungsachsen (10) an ihrem Fuß mit einem unteren Ansatz (10.1) ausgebildet sind, welcher das Zentrieren und Aufliegen der aufeinanderfolgenden, die jeweilige Rolle bildenden Elemente gestattet.

4. Vorrichtung nach Anspruch 3, dadurch gekennzeichnet, daß die Montage der Scheiben (12) mit den zugehörigen Kränzen und der Seilscheiben durch Stapeln mit Zwischenmitteln in der Ausführung als Beilagscheiben (16) zur Sicherstellung der Unabhängigkeit der Drehbewegung der Seilscheiben in bezug auf die Scheiben und Kränze und allgemein der Rollen sicherstellt.

5. Vorrichtung nach Anspruch 3, dadurch gekennzeichnet, daß jede Rolle ausgehend von der Anordnung und Montage von abwechselnd an den Achsen (10) angebrachten Ringpaaren (18, 19), wobei jeder Ring mindestens einen Kranz aus weichem Material (17) und mindestens eine Seilantriebscheibe (13) aufnimmt.

6. Vorrichtung nach Anspruch 5, dadurch gekennzeichnet, daß der erste Ring (18) mehrere gestufte Teilbereiche (18.1, 18.2, 18.3, 18.4) aufweist, welche einen ersten Kranz (17) mit Seilscheibe (13), einen zweiten Kranz (17) tragen, und eine Auflagefläche zum Abstandhalten und Abstützen des zweiten Rings (19), welcher zweite Ring mit gestuften Teilbereichen (19.1, 19.2, 19.3) ausgeführt und profiliert ist, die das aufeinanderfolgende Einsetzen einer ersten Seilscheibe (13), eines Kranzes (17) und einer zweiten Seilscheibe (13) gestatten.

7. Vorrichtung nach Anspruch 1, dadurch gekennzeichnet, daß die Befestigungsmittel (24, 25) einen in der Position verstellbaren zur Befestigung an der tischartigen Tragkonstruktion dienenden Sockel (24.1, 25.1) umfassen, der durch einen Block (24.2, 25.2) verlängert ist, welcher mit einer Vielzahl von Kanälen (24.3, 25.3) zum Einführen der Seile ausgebildet ist, wobei jedem Kanal Mittel (26) zugeordnet sind zum Ergreifen, Festhalten und Festklemmen jedes Seils in Position.

8. Vorrichtung nach Anspruch 1, dadurch gekennzeichnet, daß die Seile (14) in ihrer Kontinuität ein und denselben Riemen bilden und von den Rollen (4, 5) geführt und anschließend zu Umlenkstangen hingelenkt werden die im hinteren Teil der tischartigen Tragkonstruktion angebracht sind.

9. Vorrichtung nach Anspruch 1, dadurch gekennzeichnet, daß die Seile (14) zwei gleiche, entgegengesetzt angebrachte Riemen bilden, welche Riemen mit ihrem anderen Ende an Wickeltrommeln (27) befestigt sind, die im hinteren Teil der tischförmigen Tragkonstruktion befestigt sind.

10. Vorrichtung nach Anspruch 1, dadurch gekennzeichnet, daß sie ein ergänzendes Mittel (28) umfaßt, das am vorderen Teil der tischförmigen Tragkonstruktion vor den Rollen (4, 5) und einer inneren Verlängerung der Befestigungsmittel (24, 25) befestigt ist, welches Mittel (28) eine Stange ist in waagerechter Anbringung in einer erhabenen Position, die gegenüber der tischförmigen Tragkonstruktion je nach der Breite des zu faltenden Streifens oder Bandes höheneinstellbar ist, um am Auslauf aus den Rollen das Einführen der gefalteten Partie des Bandes oder Streifens unter die genannte Stange und ihre Abfuhr zu gestatten, wobei die Seilstränge der abgewickelten Strecke des Riemens in der gleichen Ebene wie die genannte Stange berührend zur Anlage kommen und die unteren Stränge des Riemens entsprechend der durchgeführten Betätigungen teilweise an ihr angreifen können.

11. Vorrichtung nach Anspruch 10, dadurch gekennzeichnet, daß die Stange (28) mit jedem ihrer Enden auf einen Gewindestab (29) mit Öffnung (30) gesteckt ist, der an der tischförmigen Tragkonstruktion vorgesehen ist, wobei die genannte Stange entgegen ein elastisches Rückholmittel (31) wirkend anliegt und Sicherungsmittel (32) das einstellbare Positionieren der Stange sicherstellen.

12. Vorrichtung nach Anspruch 10, dadurch gekennzeichnet, daß die Stange (28) zur Aufnahme eines senkrechten Fingers (33, 34) ausgebildet ist, der innerlich und in der Nähe des Befestigungsbereichs der Stange angebracht ist, welcher Finger in der Position verstellbar ist und ein inneres Umlenkmittel für die Seilstränge (14) bildet, damit ein tieferes Eindringen der Seilstränge unter die Stange sichergestellt wird, um durch Schieben das Einführen der gefalteten Partien der Bänder oder Streifen zu bewirken.
